# FASCICULE DE BREVET EUROPEEN

(11) **EP 3 760 912 B1**
(45) Date de publication et mention de la délivrance du brevet: **13.04.2022**
(21) Numéro de dépôt: 20181320.1
(22) Date de dépôt: 22.06.2020
(51) Int. Cl.: F17C 13/02

(54) **BOUTEILLE DE FLUIDE SOUS PRESSION**
FLASCHE MIT UNTER DRUCK STEHENDEM FLUID
CYLINDER FOR PRESSURISED FLUID

(30) Priorité: 05.07.2019 FR 1907550
(43) Date de publication de la demande: 06.01.2021
(73) Titulaire: L'Air Liquide Société Anonyme pour l'Etude et l'Exploitation des Procédés Georges Claude, 75321 Paris (FR)
(72) Inventeur: FRENAL, Antoine, 78350 LES LOGES-EN-JOSAS (FR); FISCHER, Benjamin, 78350 LES LOGES-EN-JOSAS (FR); LAMIABLE, Morgan, 57940 METZERVISSE (FR); RISSE, Claude, 57310 BERTRANGE (FR)
(74) Mandataire: Air Liquide

(56) Documents cités:
- DE-A1-102010 045 564
- FR-A1- 3 042 586
- US-A- 5 014 786
- US-A1- 2005 016 284
- US-A1- 2005 229 981
- US-A1- 2015 034 184

## Description

L'invention concerne une bouteille de fluide sous pression.

Une telle bouteille est connue de FR3042586A1.

L'invention concerne plus particulièrement une bouteille de fluide sous pression, notamment de gaz sous pression, comprenant un robinet abritant un circuit de fluide muni d'au moins une vanne, la bouteille comportant un dispositif indicateur de pression comprenant un piston sensible à la pression dans la bouteille et mobile relativement au corps du robinet selon le niveau de pression dans la bouteille entre au moins une première position rétractée et une seconde position déployée, le dispositif indicateur de pression comprenant en outre au moins un support d'information déplaçable entre au moins deux positions ou états distincts pour symboliser respectivement au moins deux niveaux de pression selon la position du piston, le support d'information étant mobile relativement au robinet entre au moins une première position et une seconde position, le support d'information étant sollicité vers sa seconde position via un organe de rappel, le dispositif indicateur de pression comprenant une butée mobile entre une position de blocage empêchant le déplacement du support d'information de sa première position vers sa seconde position et une position de déblocage permettant le déplacement du support d'information de sa première position vers sa seconde position.

Pour indiquer à l'utilisateur d'une bouteille de fluide sous pression l'autonomie restante, il est connu de prévoir un manomètre sur le robinet de la bouteille. Ce manomètre est généralement monté sur un robinet et protégé avec le robinet par un chapeau de protection. Pour être visible par l'utilisateur le manomètre est généralement accessible via une ouverture du chapeau de protection.

Une autre solution est décrite dans le document FR3042586 A1. Cette solution bien que satisfaisante peut être relativement plus coûteuse en terme de réglage notamment pour l'indexation du mécanisme par rapport la position du piston. De plus la maintenance d'un tel mécanisme peut être relativement complexe. Un but de la présente invention est de pallier tout ou partie des inconvénients de l'art antérieur relevés ci-dessus.

A cette fin, la bouteille selon l'invention, par ailleurs conforme à la définition générique qu'en donne le préambule ci-dessus, est essentiellement caractérisée en ce que la butée mobile est une pièce intermédiaire disposée entre le piston et le support d'information.

Par ailleurs, des modes de réalisation de l'invention peuvent comporter l'une ou plusieurs des caractéristiques suivantes :
- la butée mobile est une pièce montée mobile en translation sur le robinet selon une direction parallèle la direction de déplacement du piston,
- la butée mobile comprend une pièce annulaire montée autour du corps du robinet,
- la butée mobile comprend une première extrémité coopérant avec le piston et une seconde extrémité coopérant avec un organe de rappel, ledit organe de rappel de la butée mobile générant un effort sur la seconde extrémité de la butée mobile qui est transmis au piston via la première extrémité de la butée mobile et sollicitant le piston vers sa position rétractée,
- l'organe de rappel de la butée mobile comprend un ressort de compression mis en pression entre le corps du robinet et la seconde extrémité de la butée mobile,
- le piston est sollicité par un organe de rappel vers sa première position rétractée,
- l'organe de rappel du piston vers sa première position rétractée est situé à l'extérieur du corps du robinet,
- l'organe de rappel du piston vers sa première position rétractée est constitué par l'organe de rappel de la butée mobile,
- le au moins un support d'information comprend un manchon monté mobile en translation selon une direction verticale parallèle à l'axe vertical de la bouteille,
- l'organe de rappel de la butée mobile est dimensionné pour permettre le passage de la butée mobile de la position de blocage à la position de déblocage uniquement lorsque le niveau de pression dans la bouteille agissant sur le piston devient inférieur à un seuil de pression déterminé,
- la bouteille comprend un élément support monté sur le robinet assurant un guidage du support d'information dans son déplacement entre ses première et seconde positions. L'invention peut concerner également tout dispositif alternatif comprenant toute combinaison des caractéristiques ci-dessus ou ci-dessous dans le cadre des revendications.

D'autres particularités et avantages apparaîtront à la lecture de la description ci-après, faite en référence aux figures dans lesquelles :
[Fig. 1] représente une vue en coupe verticale, schématique et partielle, d'une bouteille de fluide sous pression selon un exemple de réalisation de l'invention dans laquelle un support d'information est dans une première position,
[Fig. 2] représente une vue en coupe transversale, schématique et partielle, du dispositif de la bouteille de la [Fig. 1],
[Fig. 3] représente similaire à celle de la [Fig. 1] dans laquelle un support d'information est dans une seconde position,
[Fig. 4] représente une vue de dessus d'un détail de la [Fig. 2] correspondant à la configuration de la [Fig. 1],
[Fig. 5] représente une vue de dessus d'un détail de la [Fig. 2] correspondant à la configuration de la [Fig. 3],
[Fig. 6] représente une vue de côté, schématique et partielle, illustrant un détail du principe de fonctionnement du dispositif indicateur de pression de la bouteille.

La bouteille 1 de fluide sous pression illustrée, notamment de gaz sous pression, comprend classiquement un robinet 2 abritant un circuit 5 de fluide comprenant au moins une vanne 3. Le robinet 2 peut par exemple être vissé dans un orifice taraudé de la bouteille 1.

Bien entendu, ce mode de réalisation n'est pas limitatif. Le robinet 2 pourrait être raccordé selon d'autres modes à une ou plusieurs bouteilles et notamment à un cadre de bouteilles.

La vanne 3 est par exemple une vanne d'isolation commandée manuellement ou automatiquement notamment via un volant ou levier ou via un pousse-clapet d'un organe (un robinet distinct) qui se raccorde au robinet 2 solidaire de la bouteille 1 de façon amovible.

Le circuit 5 fluidique interne du robinet 2 s'étend de préférence entre une extrémité amont communiquant avec le volume de stockage de la bouteille 1 (à la pression de stockage de la bouteille 1) et une extrémité aval débouchant au niveau d'un raccord de sortie, notamment un raccord de soutirage et éventuellement de remplissage. Les extrémités amont et aval peuvent être situées sur une direction longitudinale verticale lorsque la bouteille 1 et le robinet 2 sont en position verticale d'utilisation.

Le circuit 5 peut notamment comporter une vanne (clapet) d'isolation 3 et éventuellement un clapet pare-poussière (non représenté) disposé au niveau de l'extrémité aval terminale. A ce titre, on pourra se référer par exemple de façon non limitative à la structure du robinet décrit dans le document FR2962519A1.

La bouteille 1 comporte un dispositif indicateur de pression comprenant au moins un piston 4 sensible à la pression dans la bouteille 1 et mobile relativement au corps du robinet 2 selon le niveau de pression dans la bouteille 1.

Le piston 4 est de préférence monté dans le corps du robinet 2, par exemple transversalement à l'axe longitudinal vertical du robinet 2 et de la bouteille 1. Le piston 4 est mobile par rapport au robinet 2 entre au moins une première position rétractée et une seconde position déployée.

Le piston 4 est par exemple mobile en translation. Classiquement, le piston 4 peut comprendre une première extrémité en communication avec le circuit 5 fluidique du robinet 2 (en amont du clapet 3 d'isolation) et une seconde extrémité orientée vers l'extérieur du robinet 2.

Ainsi, plus la pression dans la bouteille 1 est élevée, plus le piston 4 fait saillie vers l'extérieur du corps du robinet 2 jusqu'à une position limite (position déployée) et inversement lorsque la pression chute le piston 4 se rétracte dans son logement dans le corps du robinet 2.

De plus, le dispositif indicateur de pression comprend au moins un support 6 d'information mobile destiné à coopérer mécaniquement avec le piston 4 dans au moins une position. Le support 6 d'information est mobile, par exemple en translation, entre au moins deux positions ou états distincts pour symboliser respectivement au moins deux niveaux de pression selon la position du piston 4 par rapport au robinet 2.

Le support 6 d'information peut comprendre par exemple un manchon, par exemple de forme générale cylindrique, monté mobile (coulissement vertical selon une direction parallèle à l'axe vertical de la bouteille). Par exemple, le support 6 d'information peut être mobile par rapport à un support 11 monté fixe sur le corps du robinet 2. Ce support 11 peut avantageusement guider le déplacement du support 6 d'information (par exemple en translation).

A cet effet, le support 6 d'information peut comprendre une face externe munie d'une information visuelle comprenant au moins parmi: une zone d'une ou plusieurs couleur(s) ou teinte(s) (rouge/jaune/vert) et/ou un ou des symboles alfa-numériques. De cette façon, l'information visuelle peut être exposée ou non selon la position du au moins un support 6 par rapport au robinet 2 ou par rapport à un éventuel chapeau.

Le support 6 d'information est par exemple mobile en translation selon une direction parallèle à l'axe longitudinal vertical de la bouteille 1. La bouteille 1 peut être munie d'un chapeau de protection du robinet 2. Le chapeau peut comprendre classiquement une structure rigide délimitant un volume de protection autour du robinet (paroi(s) rigide(s) ajourées ou non) .

Le chapeau peut comprendre au moins une ouverture sur sa périphérie formant une fenêtre de visualisation de la position ou de l'état du support 6 d'information.

Le support 6 d'information peut être par exemple visible au travers d'une ouverture selon une direction de visualisation, notamment une direction de visualisation qui est perpendiculaire à l'axe vertical de la bouteille 1 (en position verticale d'utilisation de la bouteille).

Par exemple, le support 6 d'information est mobile relativement au robinet 2 et à la bouteille 1 entre au moins une première position (par exemple basse) et une seconde position distincte (par exemple haute).

Le support 6 d'information est par ailleurs sollicité vers sa seconde position via un organe de rappel 7 (notamment un ressort).

De préférence, l'organe 7 de rappel agit directement (ou via une pièce intermédiaire, par exemple via le support 11) sur le support 6 d'information pour le déplacer vers sa seconde position. Cet organe 7 de rappel agit de préférence uniquement sur le support 6 d'information mobile et pas sur le piston 4. Contrairement à l'agencement de l'art antérieur, le piston 4 n'agit pas directement sur le support 6 d'information mais via une butée 8 mobile qui est une pièce intermédiaire distincte du piston 4 et du support 6 d'information. Cette butée 8 mobile est disposée entre le piston 4 et le support 6 d'information.

La butée 8 mobile est déplaçable entre une position de blocage empêchant le déplacement du support 6 d'information de sa première position ([Fig. 1] et [Fig. 4]) vers sa seconde position et une position de déblocage ([Fig. 3] et [Fig. 5]) permettant le déplacement du support 6 d'information de sa première position vers sa seconde position. La [Fig. 6] symbolise également via des flèches le passage de la butée mobile vers la seconde position de déblocage et le déplacement du support 6 d'information vers sa seconde position.).

Comme illustré, la butée 8 mobile peut être une pièce montée mobile en translation sur le robinet 2 selon une direction parallèle la direction de déplacement du piston 4 (transversale à l'axe longitudinal vertical de la bouteille 1 et du robinet 2) .

Comme visible à la [Fig. 2]), la butée 8 mobile peut comprendre une pièce de forme annulaire montée autour du corps du robinet 2.

Comme schématisé à la [Fig. 2], la butée 8 mobile peut être guidée en translation via des pattes coopérant avec des orifices oblongs formés dans le corps de la butée 8 mobile.

Cette butée 8 mobile comprend de préférence une première extrémité coopérant avec le piston 4 et une seconde extrémité coopérant avec un organe 9 de rappel. Cet organe 9 de rappel de la butée 8 mobile génère un effort sur la seconde extrémité de la butée 8 mobile qui est transmis au piston 4 via la première extrémité de la butée mobile et pour solliciter le piston 4 vers sa position rétractée. Comme illustré, l'organe 9 de rappel de la butée 8 mobile comprend par exemple un ressort de compression mis en pression entre le corps du robinet 2 et la seconde extrémité de la butée 8 mobile.

Comme illustré à la [Fig. 1] et à la [Fig. 3], le blocage ou non du support 6 d'information par la butée 8 mobile être obtenu par exemple via au moins une extrémité 10 du support 6 d'information qui est reçue dans un fente 12 de la butée 8 mobile. Par exemple cette fente ou lumière 12 a une dimension variable selon le sens de déplacement de la butée 8 mobile. Dans la position de blocage de la butée 8 mobile, la ou les extrémités 10 sont bloquées dans la fente 12 (cf. [Fig. 4]) tandis que dans la position de déblocage de la butée 8 mobile, la ou les extrémités 10 peuvent traverser la fente 12 (cf. [Fig. 4]). Les extrémité (par exemple au nombre de deux ou plus) peuvent avoir une portion intermédiaire qui est reçue dans la fente 12 quelle que soit la position relative de la butée 8 mobile et une tête ou excroissance qui ne peut traverser qu'une partie de fente ayant des dimensions suffisantes (en position de déblocage).

Ainsi, comme visible à la [Fig. 1] ou à la [Fig. 3], selon une direction transversale à l'axe vertical du robinet 2 et de la bouteille, d'un côté du corps du robinet 2 peuvent être agencés : la première extrémité de la butée mobile en appui sur l'extrémité terminale du piston 4 tandis que de l'autre côté du corps du robinet 2 sont disposés l'organe de rappel 9 de la butée mobile et la seconde extrémité de la butée 8 mobile. Les première et seconde extrémités de la butée 8 mobile peuvent être situées respectivement au niveau de deux extrémités diamétralement opposées.

Cet organe 9 de rappel de la butée 8 mobile peut être l'unique organe de rappel qui sollicite le piston 4 vers sa première position rétractée.

Ainsi, comme illustré, cet organe 9 de rappel du piston 4 vers sa première position rétractée peut être disposé à l'extérieur du corps du robinet 2. C'est-à-dire que cet organe 9 de rappel peut être facilement accessible à l'extérieur au lieu d'être encapsulé ou monté dans le corps du robinet 2 comme selon la solution de l'art antérieur. Ceci permet une maintenance facilitée et notamment le changement d'organe 9 de rappel pour modifier le cas échant le tarage de l'effort sur le piston 4 en fonction par exemple de la pression de stockage de la bouteille 1.

Le dispositif indicateur de pression peut ainsi utiliser un unique piston 4 et un mécanisme, fiable, simple et peu coûteux. Bien entendu plusieurs pistons pourraient être envisagés.

De même, l'indicateur 6 de pression peut indiquer plus de deux état ou pression distincts. Ainsi, il est possible d'envisager l'affichage de trois ou plus de trois niveaux différents de pression (quatre, cinq...) selon la position du piston 4 via un ou deux support(s) 6 d'information (ou plus).

## Revendications

1. Bouteille de fluide sous pression, notamment de gaz sous pression, comprenant un robinet (2) abritant un circuit (5) de fluide muni d'au moins une vanne (3), la bouteille (1) comportant un dispositif indicateur de pression comprenant un piston (4) sensible à la pression dans la bouteille (1) et mobile relativement au corps du robinet (2) selon le niveau de pression dans la bouteille (1) entre au moins une première position rétractée et une seconde position déployée, le dispositif indicateur de pression comprenant en outre au moins un support (6) d'information déplaçable entre au moins deux positions ou états distincts pour symboliser respectivement au moins deux niveaux de pression selon la position du piston (4), le support (6) d'information étant mobile relativement au robinet (2) entre au moins une première position et une seconde position, le support (6) d'information étant sollicité vers sa seconde position via un organe de rappel (7), le dispositif indicateur de pression comprenant une butée (8) mobile entre une position de blocage empêchant le déplacement du support (4) d'information de sa première position vers sa seconde position et une position de déblocage permettant le déplacement du support (6) d'information de sa première position vers sa seconde position, **caractérisée en ce que** la butée (8) mobile est une pièce intermédiaire disposée entre le piston (4) et le support (6) d'information.

2. Bouteille selon la revendication 1, **caractérisée en ce que** la butée (8) mobile est une pièce montée mobile en translation sur le robinet selon une direction parallèle la direction de déplacement du piston (4).

3. Bouteille selon la revendication 1 ou 2, **caractérisée en ce que** la butée (8) mobile comprend une pièce annulaire montée autour du corps du robinet (2).

4. Bouteille selon l'une quelconque des revendications 1 à 3, **caractérisée en ce que** la butée (8) mobile comprend une première extrémité coopérant avec le piston (4) et une seconde extrémité coopérant avec un organe (9) de rappel, ledit organe (9) de rappel de la butée (8) mobile générant un effort sur la seconde extrémité de la butée (8) mobile qui est transmis au piston (4) via la première extrémité de la butée mobile et sollicitant le piston (4) vers sa position rétractée.

5. Bouteille selon la revendication 4, **caractérisée en ce que** l'organe (9) de rappel de la butée (8) mobile comprend un ressort de compression mis en pression entre le corps du robinet (2) et la seconde extrémité de la butée (8) mobile.

6. Bouteille selon l'une quelconque des revendications 1 à 5, **caractérisée en ce que** le piston (4) est sollicité par un organe (9) de rappel vers sa première position rétractée.

7. Bouteille selon la revendication 6, **caractérisée en ce que** l'organe (9) de rappel du piston vers sa première position rétractée est situé à l'extérieur du corps du robinet (2).

8. Bouteille selon la revendication 4 ou 5 combinée avec l'une quelconque des revendications 6 ou 7, **caractérisée en ce que** l'organe (9) de rappel du piston vers sa première position rétractée est constitué par l'organe (9) de rappel de la butée (8) mobile.

9. Bouteille selon l'une quelconque des revendications 1 à 8, **caractérisée en ce que** le au moins un support (6) d'information comprend un manchon monté mobile en translation selon une direction verticale parallèle à l'axe vertical de la bouteille (1) .

10. Bouteille selon l'une quelconque des revendications 4, 5 ou 8, **caractérisée en ce que** l'organe (9) de rappel de la butée (8) mobile est dimensionné pour permettre le passage de la butée mobile de la position de blocage à la position de déblocage uniquement lorsque le niveau de pression dans la bouteille agissant sur le piston devient inférieur à un seuil de pression déterminé.

11. Bouteille selon l'une quelconque des revendications 1 à 10, **caractérisée en ce qu'**elle comprend un élément support (11) monté sur le robinet (2) assurant un guidage du support (6) d'information dans son déplacement entre ses première et seconde positions.

## Patentansprüche

1. Flasche mit unter Druck stehendem Fluid, insbesondere mit unter Druck stehendem Gas, welche einen Hahn (2) umfasst, in dem ein Fluidkreislauf (5) angeordnet ist, der mit wenigstens einem Ventil (3) versehen ist, wobei die Flasche (1) eine Druckanzeigevorrichtung aufweist, die einen Kolben (4) umfasst, der gegenüber dem Druck in der Flasche (1) empfindlich ist und relativ zum Körper des Hahns (2) entsprechend dem Druckniveau in der Flasche (1) zwischen wenigstens einer zurückgezogenen ersten Position und einer ausgefahrenen zweiten Position beweglich ist, wobei die Druckanzeigevorrichtung außerdem wenigstens einen Informationsträger (6) umfasst, der zwischen wenigstens zwei verschiedenen Positionen oder Zuständen verlagerbar ist, um entsprechend der Position des Kolbens (4) wenigstens zwei jeweilige Druckniveaus zu symbolisieren, wobei der Informationsträger (6) relativ zum Hahn (2) zwischen wenigstens einer ersten Position und einer zweiten Position beweglich ist, wobei der Informationsträger (6) über ein Rückstellorgan (7) in Richtung seiner zweiten Position beaufschlagt wird, wobei die Druckanzeigevorrichtung einen Anschlag (8) umfasst, der zwischen einer Sperrposition, welche die Verlagerung des Informationsträgers (4) von seiner ersten Position in Richtung seiner zweiten Position verhindert, und einer Freigabeposition, welche die Verlagerung des Informationsträgers (6) von seiner ersten Position in Richtung seiner zweiten Position ermöglicht, beweglich ist, **dadurch gekennzeichnet, dass** der bewegliche Anschlag (8) ein Zwischenstück ist, das zwischen dem Kolben (4) und dem Informationsträger (6) angeordnet ist.

2. Flasche nach Anspruch 1, **dadurch gekennzeichnet, dass** der bewegliche Anschlag (8) ein Teil ist, das am Hahn translatorisch beweglich in einer Richtung, die zur Verlagerungsrichtung des Kolbens (4) parallel ist, angebracht ist.

3. Flasche nach Anspruch 1 oder 2, **dadurch gekennzeichnet, dass** der bewegliche Anschlag (8) ein ringförmiges Teil umfasst, das um den Körper des Hahns (2) herum angebracht ist.

4. Flasche nach einem der Ansprüche 1 bis 3, **dadurch gekennzeichnet, dass** der bewegliche Anschlag (8) ein erstes Ende, das mit dem Kolben (4) zusammenwirkt, und ein zweites Ende, das mit einem Rückstellorgan (9) zusammenwirkt, umfasst, wobei das Rückstellorgan (9) für den beweglichen Anschlag (8) eine Kraft auf das zweite Ende des beweglichen Anschlags (8) ausübt, welche über das erste Ende des beweglichen Anschlags auf den Kolben (4) übertragen wird, und den Kolben (4) in Richtung seiner zurückgezogenen Position beaufschlagt.

5. Flasche nach Anspruch 4, **dadurch gekennzeichnet, dass** das Rückstellorgan (9) für den beweglichen Anschlag (8) eine Druckfeder umfasst, die zwischen dem Körper des Hahns (2) und dem zweiten Ende des beweglichen Anschlags (8) auf Druck beansprucht wird.

6. Flasche nach Anspruch 1 bis 5, **dadurch gekennzeichnet, dass** der Kolben (4) von einem Rückstellorgan (9) in Richtung seiner zurückgezogenen ersten Position beaufschlagt wird.

7. Flasche nach Anspruch 6, **dadurch gekennzeichnet, dass** sich das Organ (9) zur Rückstellung des Kolbens in Richtung seiner zurückgezogenen ersten Position außerhalb des Körpers des Hahns (2) befindet.

8. Flasche nach Anspruch 4 oder 5 in Kombination mit einem der Ansprüche 6 oder 7, **dadurch gekennzeichnet, dass** das Organ (9) zur Rückstellung des Kolbens in Richtung seiner zurückgezogenen ersten Position aus dem Rückstellorgan (9) für den beweglichen Anschlag (8) besteht.

9. Flasche nach einem der Ansprüche 1 bis 8, **dadurch gekennzeichnet, dass** der wenigstens eine Informationsträger (6) eine Hülse umfasst, die translatorisch beweglich in einer vertikalen Richtung, die zur vertikalen Achse der Flasche (1) parallel ist, angebracht ist.

10. Flasche nach einem der Ansprüche 4, 5 oder 8, **dadurch gekennzeichnet, dass** das Rückstellorgan (9) für den beweglichen Anschlag (8) dafür bemessen ist, die Verlagerung des beweglichen Anschlags von der Sperrposition in die Freigabeposition nur dann zu ermöglichen, wenn das auf den Kolben einwirkende Druckniveau in der Flasche niedriger als ein bestimmter Druckschwellenwert wird.

11. Flasche nach einem der Ansprüche 1 bis 10, **dadurch gekennzeichnet, dass** sie ein am Hahn (2) angebrachtes Stützelement (11) umfasst, das eine Führung des Informationsträgers (6) bei seiner Verlagerung zwischen seiner ersten und seiner zweiten Position sicherstellt.

## Claims

1. Cylinder for pressurized fluid, notably pressurized gas, comprising a control valve (2) housing a fluid circuit (5) provided with at least one valve (3), the cylinder (1) comprising a pressure indicator device comprising a piston (4) sensitive to the pressure in the cylinder (1) and mobile relative to the body of the control valve (2) according to the pressure level in the cylinder (1) between at least a first, retracted position and a second, deployed position, the pressure indicator device further comprising at least one information medium (6) that can be displaced between at least two distinct positions or states to symbolize, respectively, at least two pressure levels depending on the position of the piston (4), the information medium (6) being mobile relative to the control valve (2) between at least a first position and a second position, the information medium (6) being stressed towards its second position via a return member (7), the pressure indicator device comprising a stop (8) that is mobile between a blocking position preventing the displacement of the information medium (4) from its first position to its second position and an unblocking position allowing the displacement of the information medium (6) from its first position to its second position, **characterized in that** the mobile stop (8) is an intermediate part disposed between the piston (4) and the information medium (6) .

2. Cylinder according to Claim 1, **characterized in that** the mobile stop (8) is a part mounted to be mobile in translation on the control valve in a direction parallel to the direction of displacement of the piston (4).

3. Cylinder according to Claim 1 or 2, **characterized in that** the mobile stop (8) comprises an annular part mounted around the body of the control valve (2) .

4. Cylinder according to any one of Claims 1 to 3, **characterized in that** the mobile stop (8) comprises a first end cooperating with the piston (4) and a second end cooperating with a return member (9), said return member (9) of the mobile stop (8) generating a force on the second end of the mobile stop (8) which is transmitted to the piston (4) via the first end of the mobile stop and stressing the piston (4) towards its retracted position.

5. Cylinder according to Claim 4, **characterized in that** the return member (9) of the mobile stop (8) comprises a compression spring compressed between the body of the control valve (2) and the second end of the mobile stop (8).

6. Cylinder according to any one of Claims 1 to 5, **characterized in that** the piston (4) is stressed by a return member (9) towards its first, retracted position.

7. Cylinder according to Claim 6, **characterized in that** the return member (9) returning the piston towards its first, retracted position is situated outside of the body of the control valve (2).

8. Cylinder according to Claim 4 or 5 combined with either one of Claims 6 and 7, **characterized in that** the return member (9) returning the piston towards its first, retracted position is composed of the return member (9) of the mobile stop (8).

9. Cylinder according to any one of Claims 1 to 8, **characterized in that** the at least one information medium (6) comprises a sleeve mounted to be mobile in translation in a vertical direction parallel to the vertical axis of the cylinder (1).

10. Cylinder according to any one of Claims 4, 5 and 8, **characterized in that** the return member (9) of the mobile stop (8) is dimensioned to allow the passage of the mobile stop from the blocking position to the unblocking position only when the pressure level in the cylinder acting on the piston becomes lower than a determined pressure threshold.

11. Cylinder according to any one of Claims 1 to 10, **characterized in that** it comprises a support element (11) mounted on the control valve (2) ensuring guiding of the information medium (6) in its displacement between its first and second positions.
